# EUROPÄISCHE PATENTSCHRIFT

(11) **EP 3 444 039 B1**
(45) Veröffentlichungstag und Bekanntmachung des Hinweises auf die Patenterteilung: **16.06.2021**
(21) Anmeldenummer: 18185100.7
(22) Anmeldetag: 24.07.2018
(51) Int. Cl.: B05C 5/02

(54) **APPLIKATIONSVORRICHTUNG FÜR VISKOSES MATERIAL**
APPLICATION DEVICE FOR VISCOUS MATERIAL
DISPOSITIF D'APPLICATION POUR MATIÈRES VISQUEUSES

(30) Priorität: 18.08.2017 DE 102017118942
(43) Veröffentlichungstag der Anmeldung: 20.02.2019
(73) Patentinhaber: Exel Industries S.A., 51200 Epernay (FR)
(72) Erfinder: Bielenberg, Jörn, 50374 Erftstadt (DE); Lamm, Lev, 50169 Kerpen (DE); Andre, Mathias, 50931 Köln (DE)
(74) Vertreter: Keenway Patentanwälte Neumann Heine Taruttis

(56) Entgegenhaltungen:
- DE-A1-102009 019 192
- DE-U1-202017 000 784
- US-A1- 2006 027 683

## Beschreibung

### Applikationsvorrichtung für viskoses Material

Die vorliegende Erfindung betrifft eine Applikationsvorrichtung zum Auftragen von viskosem Material, insbesondere von Kleb- oder Dichtstoffen, mit einem Gehäuse mit einem Einlass für das viskose Material und einer Bohrung, die in einen Auslass für das viskose Material übergeht.

Mittels derartiger Applikationsvorrichtungen werden üblicherweise lange Klebstoffraupen oder -bahnen auf Werkstücken appliziert, die anschließend mit anderen Werkstücken verbunden werden. Insbesondere in der Automobilindustrie werden Roboter eingesetzt, die Klebstoffraupen mittels solcher Applikationsvorrichtungen auftragen. Vergleichbare Applikationsvorrichtungen sind beispielsweise in DE 20 2017 000784 U1, DE 103 45 840 A1 und DE 10 2014 014 592 A1 beschrieben.

Für bestimmte Anwendungszwecke ist es erforderlich, dass die Klebstoffraupe eine unterschiedliche Dicke aufweist, weshalb an bestimmten Stellen eine größere Menge an Klebstoff appliziert werden muss. Hierzu sind im Stand der Technik unterschiedliche Lösungen bekannt, die jedoch nur eine langsame Reaktionszeit bei der Veränderung der Abgabemenge pro Zeiteinheit aufweisen.

Es ist daher die Aufgabe der vorliegenden Erfindung eine Applikationsvorrichtung für viskoses Material anzugeben, die eine schnelle Änderung der Abgabemenge eines viskosen Materials pro Zeiteinheit erlaubt.

Diese Aufgabe wird durch die Applikationsvorrichtung nach Anspruch 1 gelöst. Erfindungsgemäß ist die Bohrung des Gehäuses gestuft ausgebildet und weist eine erste Ringnut auf, die mit dem Einlass verbunden ist, sowie eine in Auslassrichtung versetzt angeordnete zweite Ringnut mit einem sich in Umfangsrichtung verändernden Durchmesser, die in den Auslass übergeht, wobei in der Bohrung eine Welle rotierbar gelagert ist, die mindestens eine längsaxial angeordnete Längsnut aufweist, die die erste Ringnut und die zweite Ringnut der Bohrung miteinander verbindet, so dass durch die angulare Ausrichtung der Welle innerhalb der Bohrung ein variabler Öffnungsquerschnitt entsteht. Der Radius beziehungsweise der Durchmesser der zweiten Ringnut ist mit Bezug auf ein Polarkoordinatensystem daher nicht konstant, sondern in Abhängigkeit des Polarwinkels variabel. Durch eine schnell und präzise steuerbare Rotation der Welle lässt sich somit der maßgebliche Öffnungsquerschnitt des Auslasses beziehungsweise der Verbindung zwischen Ein- und Auslass wählbar einstellen, weshalb die Abgabemenge von viskosem Material pro Zeiteinheit schnell und exakt geändert und eingestellt werden kann.

Bevorzugte Ausführungsformen der vorliegenden Erfindung werden nachfolgend und in den Unteransprüchen angegeben.

Nach einer ersten bevorzugten Ausgestaltung ist vorgesehen, dass die zweite Ringnut mindestens einen Bereich, vorzugsweise zwei Bereiche aufweist, in denen sich der Abstand zwischen der Welle und der Mantelfläche der Bohrung in radialer Richtung von einem Minimum zu einem Maximum kontinuierlich oder stufenweise vergrößert. Die kontinuierliche oder stufenweise Vergrößerung des Abstands zwischen der Welle und der Mantelfläche der Bohrung und mithin des Öffnungsquerschnitts ermöglicht eine fein einstellbare Änderung der Abgabemenge pro Zeiteinheit bei einer Rotation der Welle in eine Richtung, während eine Rotation in die andere Richtung eine sprunghafte Erhöhung der Abgabemenge pro Zeiteinheit ermöglicht, weil die Nut beziehungsweise die Nuten der Welle unmittelbar in die Position gedreht werden können, die den größten Abstand von der Welle zur Mantelfläche der Bohrung aufweisen. Durch eine Drehung der Welle zwischen entsprechenden Positionen lässt sich die Dicke der applizierten Klebstoffraupe schnell und präzise verändern.

Vorzugsweise ist vorgesehen, dass in mindestens einer angularen Position der Welle innerhalb der Bohrung die Längsnuten der Welle von der Mantelfläche der ersten und der zweiten Ringnut verschlossen sind, so dass der Öffnungsquerschnitt verschwindet und eine Verbindung zum Auslass gesperrt ist. In dieser Position kann kein viskoses Material von den Längsnuten innerhalb der Welle in die zweite Ringnut eintreten, weshalb die Abgabe von viskosem Material in dieser Position gesperrt ist.

Ausgehend von dieser angularen Position der Welle gegenüber der zweiten Ringnut lässt sich durch eine Drehung in eine Richtung eine langsame und kontinuierliche Steigerung der Abgabemenge erzielen, während eine kurze Verdrehung in die entgegengesetzte Richtung den Öffnungsquerschnitt sprunghaft vergrößert, weshalb unmittelbar der größte Öffnungsquerschnitt erreicht ist, was die Abgabemenge von viskosem Material pro Zeiteinheit sprunghaft zu einem Maximum führt.

Die gestufte Bohrung kann unmittelbar innerhalb des Gehäuses eingebracht sein. Alternativ und nach einer bevorzugten Ausführungsform der Erfindung ist vorgesehen, dass die gestufte Bohrung mit der ersten und der zweiten Ringnut in einer Buchse eingebracht ist, die drehfest mit dem Gehäuse der Applikationsvorrichtung verbindbar ist. Eine solche Buchse lässt sich außerhalb des Gehäuses einfach herstellen und ist zudem zu Reinigungszwecken einfach zu demontieren, so dass sich die Verwendung einer Buchse als vorteilhaft erwiesen hat. Damit die Buchse innerhalb des Gehäuses drehfest gelagert ist, ist eine Verdrehsicherung vorgesehen, die beispielsweise in Form einer Madenschraube ausgebildet sein kann, die das Gehäuse der Applikationsvorrichtung durchgreift und in eine Bohrung der Buchse eingreift. Alternativ ist eine Nutführung der Buchse innerhalb der Ausnehmung des Gehäuses vorgesehen, in der die Buchse ruht.

Zum Antrieb der Welle in beide Drehrichtungen ist vorzugsweise ein Antriebsmotor vorgesehen, wobei zwischen dem Antriebsmotor und der Welle eine Kupplung angeordnet sein kann. Ein solcher Motor ermöglicht die präzise Steuerung der Welle und eine exakte Verdrehung, um den Öffnungsquerschnitt des Auslasses den Vorgaben entsprechend präzise und schnell einzustellen.

Vorzugsweise ist die Applikationsvorrichtung mit einem Roboterarm verbindbar, so dass die Klebstoffraupe vollautomatisch in der richtigen Position und mit der richtigen Menge an Klebstoff aufgetragen werden kann. Alternativ ist auch vorgesehen, dass die Applikationsvorrichtung handgeführt ist.

Schließlich ist nach einer bevorzugten Ausführungsform der Erfindung vorgesehen, dass am Auslass der Applikationsvorrichtung eine Düse ausgebildet ist.

Eine konkrete Ausführungsform der vorliegenden Erfindung wird nachfolgend anhand der Figuren erläutert. Es zeigen:
- Fig. 1: eine Querschnittsdarstellung einer Applikationsvorrichtung und
- Fig. 2a-e: Querschnittsdarstellungen einer Buchse.

Eine konkrete Ausführungsform einer Applikationsvorrichtung 1 ist in Fig. 1 dargestellt. Die Applikationsvorrichtung 1 besitzt ein Gehäuse 2 mit einer Düse 3, die in einen Auslass 4 übergeht. Das Gehäuse 2 weist eine Bohrung 5 auf, in der eine Welle 6 drehbar gelagert ist. Im dargestellten Ausführungsbeispiel durchgreift die Welle 6 am auslassseitigen Ende des Gehäuses 2 eine gestufte Bohrung 5', die im dargestellten Ausführungsbeispiel innerhalb einer Buchse 7 ausgebildet ist, wobei die Buchse 7 in einer Ausnehmung 8 des Gehäuses 2 drehfest gelagert ist. Zur drehfesten Lagerung der Buchse 7 ist im dargestellten Ausführungsbeispiel eine Madenschraube 18 vorgesehen, die eine Ausnehmung 19 des Gehäuses 2 durchgreift und in eine Bohrung 20 der Buchse 7 eingreift. Die gestufte Bohrung 5' besitzt eine erste Ringnut 9, die mit einem Einlass 10 verbunden ist. Über den Einlass 10 wird viskoses Material mit einer (nicht gezeigten) Zuführeinrichtung dem Gehäuse 2 und mithin der Applikationsvorrichtung 1 zugeführt. Die gestufte Bohrung 5' besitzt eine zweite Ringnut 11, die einen sich über den Umfang verändernden und daher nicht konstanten beziehungsweise variablen Durchmesser aufweist und die unmittelbar in den Auslass 4 übergeht. Zwischen der ersten Ringnut 9 und der zweiten Ringnut 11 ist eine Schulter 12 ausgebildet. Die Welle 6, die die Bohrungen 5, 5' durchgreift, weist im dargestellten Ausführungsbeispiel zwei Längsnuten 13, 13' auf, die eine hydraulische Verbindung zwischen der ersten Ringnut 9 und der zweiten Ringnut 11 schafft. Eine unmittelbare Verbindung zwischen der ersten Ringnut 9 und der zweiten Ringnut 11 ist im Übrigen durch die Schulter 12 blockiert. Durch den variablen Durchmesser der zweiten Ringnut 11 kann mittels einer Rotation der Welle 6 der Öffnungsquerschnitt zur Abgabe des viskosen Materials eingestellt und verändert werden. Dabei ist bei mindestens einer angularen Ausrichtung der Nuten 13, 13' gegenüber der Bohrung 5' vorgesehen, dass der Öffnungsquerschnitt verschwindet und die hydraulische Verbindung zwischen dem Einlass 10 und dem Auslass 4 unterbrochen ist. Von dieser Position ausgehend erlaubt eine Rotation der Welle 6 in eine Richtung eine kontinuierliche Vergrößerung des Öffnungsquerschnitts, während eine Rotation der Welle 6 in die andere Richtung eine sprunghafte Vergrößerung des Öffnungsquerschnitts bewirkt, so dass unmittelbar eine maximale Abgabemenge des viskosen Materials möglich ist.

Zur Steuerung der Welle 6 besitzt die Applikationsvorrichtung 1 einen Antriebsmotor 14, der über eine nicht dargestellte Kupplung mit der Welle 6 verbunden ist. Die Applikationsvorrichtung kann handgeführt sein oder mit einem Roboterarm 15 verbunden sein.

Die Einstellung des Öffnungsquerschnitts wird anhand der Fig. 2a-e verdeutlicht. Die Fig. 2a und b zeigen jeweils eine Buchse 7 mit der hierin eingebrachten gestuften Bohrung 5', die von der drehbaren Welle 6 durchgriffen wird. Unabhängig von der angularen Ausrichtung zwischen der Welle 6 und der Buchse 7 gelangt das zu applizierende viskose Material von dem Einlass 10 in die erste Ringnut 9. Die Querschnittsdarstellung A-A (Fig. 2c) zeigt, dass die erste Ringnut 9 hierfür einen ausreichenden Abstand zur Welle aufweist.

Von der ersten Ringnut 9 ausgehend gelangt das viskose Material in die Längsnuten 13, 13', die in die Welle 6 eingebracht sind. Die Querschnittsdarstellung B-B (Fig. 2d) zeigt die beispielhafte Einstellung aus Fig. 2a in einer Draufsicht. Bei der gezeigten angularen Ausrichtung zwischen Welle 6 und Buchse 7 ist der Öffnungsquerschnitt geöffnet und der Einlass 10 ist mit dem Auslass hydraulisch verbunden.

Fig. 2b zeigt demgegenüber eine angulare Ausrichtung zwischen der Welle 6 und der Buchse 7 bei der die Nuten 13, 13' von der Mantelfläche der zweiten Ringnut 11 verschlossen sind (vergleiche Querschnitt C-C; Fig. 2e). Bei dieser Einstellung ist die hydraulische Verbindung zwischen dem Einlass 10 und dem Auslass 4 blockiert. Von dieser Position ausgehend wirkt eine Rechtsdrehung (Pfeilrichtung 16) der Welle 6 eine allmähliche Vergrößerung des Öffnungsquerschnitts und mithin der Abgabemenge pro Zeiteinheit. Eine Linksdrehung (Pfeilrichtung 17) der Welle 6 hingegen öffnet den Öffnungsquerschnitt abrupt, so dass unmittelbar der maximale Öffnungsquerschnitt und mithin die maximale Abgabemenge pro Zeiteinheit zur Verfügung steht.

## Patentansprüche

1. Applikationsvorrichtung zum Auftragen von viskosem Material, insbesondere von Kleb- oder Dichtstoffen, mit einem Gehäuse (2) mit einem Einlass für das viskose Material und einer Bohrung (5'), die in einen Auslass (4) für das viskose Material übergeht,
**dadurch gekennzeichnet, dass**
die Bohrung (5') gestuft ausgebildet ist und eine erste Ringnut (9) aufweist, die mit dem Einlass (10) verbunden ist, sowie eine in Auslassrichtung versetzt angeordnete zweite Ringnut (11) mit einem sich in Umfangsrichtung verändernden Durchmesser, die in den Auslass (4) übergeht, wobei in der Bohrung (5') eine Welle (6) rotierbar gelagert ist, die mindestens eine längsaxial angeordnete Längsnut (13, 13') aufweist, die die erste Ringnut (9) und die zweite Ringnut (11) der Bohrung (5') miteinander verbindet, so dass durch die angulare Ausrichtung der Welle (6) innerhalb der Bohrung (5') ein variabler Öffnungsquerschnitt entsteht.

2. Applikationsvorrichtung nach Anspruch 1, **dadurch gekennzeichnet, dass** die zweite Ringnut (11) mindestens einen Bereich, vorzugsweise zwei Bereiche aufweist, in denen sich der Abstand zwischen der Welle (6) und der Mantelfläche der Bohrung (5') in radialer Richtung von einem Minimum zu einem Maximum kontinuierlich oder stufenweise vergrößert.

3. Applikationsvorrichtung nach einem der Ansprüche 1 oder 2, **dadurch gekennzeichnet, dass** in mindestens einer angularen Position der Welle (6) innerhalb der Bohrung (5') die Längsnuten (13, 13') der Welle von der Mantelfläche der zweiten Ringnut (11) verschlossen sind, so dass der Öffnungsquerschnitt verschwindet und eine Verbindung zum Auslass (4) gesperrt ist.

4. Applikationsvorrichtung nach einem der Ansprüche 1 bis 3, **dadurch gekennzeichnet, dass** die gestufte Bohrung (5') mit der ersten und der zweiten Ringnut (9, 11) in einer Buchse (7) eingebracht ist, die drehfest mit dem Gehäuse (2) der Applikationsvorrichtung (1) verbindbar ist.

5. Applikationsvorrichtung nach einem der Ansprüche 1 bis 4, **dadurch gekennzeichnet, dass** zum Antrieb der Welle (6) in beide Drehrichtungen ein Antriebsmotor (14) vorgesehen ist.

6. Applikationsvorrichtung nach einem der Ansprüche 1 bis 5, **dadurch gekennzeichnet, dass** die Applikationsvorrichtung (1) mit einem Roboterarm (15) verbindbar ist.

7. Applikationsvorrichtung nach einem der Ansprüche 1 bis 6, **dadurch gekennzeichnet, dass** der Auslass (4) als Düse (3) ausgebildet ist.

## Claims

1. Application device for applying viscous material, in particular adhesives or sealants, comprising a housing (2) having an inlet for the viscous material and a bore (5') which transitions into an outlet (4) for the viscous material, **characterized in that** the bore (5') is stepped and has a first annular groove (9) which is connected to the inlet (10), and a second annular groove (11) which is arranged so as to be offset in the outlet direction and has a diameter which changes in the circumferential direction and transitions into the outlet (4), a shaft (6) being rotatably mounted in the bore (5'), which shaft has at least one longitudinally axially arranged longitudinal groove (13, 13') which connects the first annular groove (9) and the second annular groove (11) of the bore (5') to one another such that the angular orientation of the shaft (6) within the bore (5') creates a variable opening cross section.

2. Application device according to claim 1, **characterized in that** the second annular groove (11) has at least one region, preferably two regions, in which the distance between the shaft (6) and the lateral surface of the bore (5') increases continuously or in steps in the radial direction from a minimum to a maximum.

3. Application device according to either claim 1 or claim 2, **characterized in that**, in at least one angular position of the shaft (6) within the bore (5'), the longitudinal grooves (13, 13') of the shaft are closed by the lateral surface of the second annular groove (11), such that the opening cross-section disappears and a connection to the outlet (4) is blocked.

4. Application device according to any of claims 1 to 3, **characterized in that** the stepped bore (5') having the first and second annular grooves (9, 11) is introduced into a bushing (7) which can be non-rotatably connected to the housing (2) of the application device (1).

5. Application device according to any of claims 1 to 4, **characterized in that** a drive motor (14) is provided to drive the shaft (6) in both directions of rotation.

6. Application device according to any of claims 1 to 5, **characterized in that** the application device (1) can be connected to a robot arm (15).

7. Application device according to any of claims 1 to 6, **characterized in that** the outlet (4) is designed as a nozzle (3).

## Revendications

1. Dispositif d'application pour appliquer un matériau visqueux, en particulier des produits adhésifs ou des produits d'étanchéité, comportant un boîtier (2) avec une entrée pour le matériau visqueux et un alésage (5') qui se prolonge en une sortie (4) pour le matériau visqueux,
**caractérisé en ce que**
l'alésage (5') est conçu de façon étagée et présente une première rainure annulaire (9) qui est reliée à l'entrée (10), ainsi qu'une seconde rainure annulaire (11) disposée décalée dans la direction de sortie et comportant un diamètre qui change dans la direction circonférentielle, laquelle seconde rainure annulaire se prolonge en la sortie (4), un arbre (6) étant monté rotatif dans l'alésage (5'), lequel arbre présente au moins une rainure longitudinale (13, 13') disposée longitudinalement axialement et qui relie la première rainure annulaire (9) et la seconde rainure annulaire (11) de l'alésage (5') l'une à l'autre, de sorte que l'alignement angulaire de l'arbre (6) crée une section transversale d'ouverture variable à l'intérieur de l'alésage (5').

2. Dispositif d'application selon la revendication 1, **caractérisé en ce que** la seconde rainure annulaire (11) présente au moins une zone, de préférence deux zones, dans laquelle la distance entre l'arbre (6) et la surface externe de l'alésage (5') augmente d'un minimum à un maximum de façon continue ou progressive dans la direction radiale.

3. Dispositif d'application selon l'une des revendications 1 ou 2, **caractérisé en ce que** dans au moins une position angulaire de l'arbre (6) à l'intérieur de l'alésage (5'), les rainures longitudinales (13, 13') de l'arbre sont obturées par la surface externe de la seconde rainure annulaire (11), de sorte que la section transversale d'ouverture disparaît et qu'une liaison à la sortie (4) est bloquée.

4. Dispositif d'application selon l'une des revendications 1 à 3, **caractérisé en ce que** l'alésage étagé (5') est monté dans une douille (7) avec les première et seconde rainures annulaires (9, 11), lequel alésage étagé peut être relié solidaire en rotation au boîtier (2) du dispositif d'application (1).

5. Dispositif d'application selon l'une des revendications 1 à 4, **caractérisé en ce qu'**un moteur d'entraînement (14) est prévu pour entraîner l'arbre (6) dans les deux sens de rotation.

6. Dispositif d'application selon l'une des revendications 1 à 5, **caractérisé en ce que** le dispositif d'application (1) peut être relié à un bras de robot (15).

7. Dispositif d'application selon l'une des revendications 1 à 6, **caractérisé en ce que** la sortie (4) est conçue sous forme de buse (3).
